# EUROPÄISCHE PATENTSCHRIFT

(11) **EP 1 447 187 B1**
(45) Veröffentlichungstag und Bekanntmachung des Hinweises auf die Patenterteilung: **11.04.2007**
(21) Anmeldenummer: 03027008.6
(22) Anmeldetag: 22.11.2003
(51) Int. Cl.: B26D 7/08, B26D 3/22

(54) **Rollenschneideinrichtung**
Slitting apparatus
Dispositif de coupe longitudinale

(30) Priorität: 13.02.2003 DE 10305874
(43) Veröffentlichungstag der Anmeldung: 18.08.2004
(73) Patentinhaber: ROBERT BOSCH GMBH, 70442 Stuttgart (DE)
(72) Erfinder: Van De Loecht, Heinrich, Dr., 73635 Rudersberg (DE)

(56) Entgegenhaltungen:
- DE-A- 4 329 059
- FR-A- 1 264 280
- GB-A- 2 313 083
- GB-A- 2 325 876
- US-A- 3 044 510
- US-A1- 2002 005 102
- PATENT ABSTRACTS OF JAPAN vol. 016, no. 103 (M-1221), 13. März 1992 (1992-03-13) & JP 03 277497 A (MARINE INSTR CO LTD), 9. Dezember 1991 (1991-12-09)

## Beschreibung

Die Erfindung geht von einer Rollenschneideinrichtung zum Schneiden eines Produktteppichs gemäß der im Oberbegriff des Patentanspruches 1 näher definierten Art aus.

Eine derartige Rollenschneideinrichtung ist aus der Praxis bekannt und dient beispielsweise zum Schneiden eines Produktteppichs aus einer klebrigen Masse, wie beispielsweise Nougat. Der Produktteppich, welcher eine großflächige Schicht der klebrigen Masse darstellt, wird mittels der Rollenschneideinrichtung, die eine große Anzahl rotativ angetriebener Rollenschneidmesser aufweisen kann, in Einzelstreifen zerschnitten. Die Rollenschneidmesser sind parallel zueinander angeordnet und sitzen auf einer gemeinsamen Antriebswelle.

Bei der bekannten Rollenschneideinrichtung besteht das Problem, dass beim Schneiden des Produktteppichs aus der klebrigen Masse Produktrückstände an dem Rollenschneidmesser verbleiben können, was sich wiederum nachteilig auf die Schneidqualität auswirkt.

Alternativ ist es auch bekannt, zum Schneiden eines Produktteppichs aus einer klebrigen Masse eine gestellfest angeordnete Ultraschallschneideinrichtung einzusetzen, die als Schneidklingen ausgebildete Sonotroden umfasst. Die Sonotroden werden bei dem Schneidvorgang zu einer rechtwinklig zum Produktteppich ausgerichteten Longitudinalschwingung angeregt, die eine Frequenz von etwa 25 kHz und eine Amplitude von etwa 0,05 mm aufweist. Eine derartige Schneidvorrichtung ist jedoch mit einem hohen konstruktiven Aufwand verbunden.

Aus der US 3,044,510 ist eine Vibrationsschneidanlage insbesondere für Bauholz bekannt. Im Wesentlichen parallel zur Achse der Antriebswelle ausgerichtete Schwingungen werden durch pneumatische Vibratoren erzeugt.

### Vorteile der Erfindung

Die erfindungsgemäße Rollenschneideinrichtung zum Schneiden eines Produktteppichs mit den Merkmalen nach dem Patentanspruch 1 hat den Vorteil, dass das Anhaften von Rückständen klebriger Produktmassen an dem bzw. den Rollenschneidmessern weitgehend vermieden werden kann.

Das Rollenschneidmesser ist bei einer zweckmäßigen Ausführungsform aus einem dünnwandigen Stahl gebildet, der insbesondere einer Schwingung aussetzbar ist, die im wesentlichen parallel zur Achse der Antriebswelle ausgerichtet ist, wobei die Antriebswelle im wesentlichen spielfrei gelagert ist. Alternativ ist es aber auch denkbar, die Antriebswelle mit einem gewissen axialen Spiel zu versehen, so daß das Rollenschneidmesser und die Antriebswelle durch die Wirkung der Schwingungseinrichtung eine gemeinsame Schwingung durchführen. Die parallel zur Achse der Antriebswelle ausgerichtete Schwingung führt zu einer Aufweitung des mittels des Rollenschneidmessers hergestellten Schnittspalts.

Zusätzlich oder alternativ kann das Rollenschneidemesser mittels der Schwingungsrichtung eine Schwingung ausüben, die rechtwinklig zur Ebene des Produktteppichs ausgerichtet ist.

Bei der erfindungsgemäßen Rollenschneideinrichtung wird die Schwingungseinrichtung von einem magnetischen Erregersystem gebildet das unmittelbar auf das Rollenschneidemesser einwirkt. Eine derartige Rollenschneideinrichtung ist durch eine einfache Modifikation einer herkömmlichen Rollenschneideinrichtung mit mindestens einem rotativ angetriebenen Rollenschneidmesser herstellbar, wobei der prinzipielle Aufbau erhalten bleibt. Die Modifikation ist derart gestaltet, daß das Rollenschneidemesser direkt dem einer Schwingung unterzogenen bzw. alternierenden Magnetfeld ausgesetzt ist.

Das magnetische Erregersystem arbeitet bei einer speziellen Ausführungsform der Rollenschneideinrichtung nach der Erfindung nach einem magnetomechanischen Prinzip, wobei das Errgersystem einen Erregerrotor umfaßt, an dem mindestens ein Magnet angeordnet ist. Dieser Magnet setzt dann das Rollenschneidemesser periodisch einem gerichteten Magnetfeld aus.

Besonders kostengünstig läßt sich die Rollenschneideinrichtung herstellen, wenn der Magnet, der an dem Erregerrotor angeordnet ist, ein Permanentmagnet, insbesondere ein Neodym-Eisen-Bor-Magnet ist.

Bei einer alternativen Ausführungsform der Rollenschneideinrichtung nach der Erfindung umfaßt das Erregersystem einen Elektromagneten. Der Elektromagnet ist zweckmäßig mit einem elektrischen Steuergerät verbunden, das eine Wechselspannung mit einer vorgewählten Frequenz und einer vorgewählten Amplitude liefert.

Die Schwingung, der das Rollenschneidmesser ausgesetzt ist, liegt beispielsweise in einem Bereich zwischen etwa 400 Hz und 600 Hz, insbesondere bei etwa 500 Hz.

Eine gute Schnittqualität kann erreicht werden, wenn die Schwingung des Rollenschneidmessers eine Amplitude von etwa 0,3 mm bis 0,7 mm, insbesondere von etwa 0,5 mm hat.

Das Rollenschneidmesser oder auch die Antriebswelle, auf der das Rollenschneidmesser sitzt, kann zur Schwingungsbegrenzung mit einem mechanischen Anschlag versehen sein, der beispielsweise als Ring auf die Antriebswelle aufgepreßt ist.

Alternativ können dem Rollenschneidemesser in seinem Sitzbereich Materialspannungen eingeprägt sein, die beispielsweise durch Pressen oder Rollieren hergestellt sind, so daß das Rollenschneidmesser einer bistabilen Membran mit zwei stabilen Endlagen gleicht. In einem alternierenden Magnetfeld springt dann das Rollenschneidemesser zwischen den beiden stabilen Endlagen hin und her.

Weitere Vorteile und vorteilhafte Ausgestaltungen des Gegenstandes nach der Erfindung sind der Beschreibung, der Zeichnung und den Patentansprüchen entnehmbar.

### Zeichnung

Zwei Ausführungsbeispiele der Rollenschneideinrichtung nach der Erfindung sind in der Zeichnung schematisch vereinfacht dargestellt und werden in der nachfolgenden Beschreibung näher erläutert. Es zeigen
Figur 1 eine Seitenansicht einer Rollenschneideinrichtung mit einem magnetomechanischen Erregersystem;
Figur 2 einen Schnitt durch die Rollenschneideinrichtung nach Figur 1 entlang der Linie II-II in Figur 1;
Figur 3 eine Seitenansicht einer Rollenschneideinrichtung mit einem elektromagnetischen Erregersystem;
Figur 4 einen Schnitt durch die Rollenschneideinrichtung nach Figur 3 entlang der Linie IV-IV in Figur 3; und
Figur 5 einen Schnitt durch ein Rollenschneidmesser im Schnittbereich.

### Beschreibung der Ausführungsbeispiele

In den Figuren 1 und 2 ist eine Rollenschneideinrichtung 10 dargestellt, die zum Schneiden eines flächigen Produktteppichs 12 in Einzelstreifen dient. Der Produktteppich 12 besteht im vorliegenden Fall aus Nougat, d. h. aus einer klebrigen Masse, welche auf einer Fördereinrichtung 14 aufliegt.

Die Rollenschneideinrichtung 10 umfaßt eine Vielzahl von Rollenschneidmessern 16, von denen in Figur 2 vier Stück dargestellt sind und die auf einer gemeinsamen Antriebswelle 18 sitzen bzw. auf diese aufgepreßt sind. Die einzelnen Rollenschneidmesser 16 sind jeweils in axialer Richtung der Antriebswelle 18 beidseits von einem sogenannten Hubbegrenzer 20 begrenzt, der jeweils auf die Antriebswelle 18 aufgepreßt ist und einen im wesentlichen L-förmigen Querschnitt hat. Die Hubbegrenzer 20 dienen jeweils zur Begrenzung der Amplitude einer im wesentlichen parallel zur Achse des Antriebswelle 18 ausgebildeten Schwingung des jeweiligen Rollenschneidmessers 16.

In den Zwischenraum zwischen den jeweiligen Rollenschneidmessern 16 greift auf der dem Produktteppich 12 abgewandten Seite jeweils ein Erregerrotor 22 ein. Die Erregerrotoren 22 sitzen auf einer gemeinsamen Rotorantriebswelle 24 und sind jeweils scheibenförmig ausgebildet, wobei an den Großflächen der Rotoren 22 jeweils vier kreisförmige Permanentmagneten 26 angeordnet sind, die um 90° gegeneinander versetzt sind. Die Permanentmagneten 26 sind jeweils aus einem Neodym-Eisen-Bor-Magneten gebildet.

Durch Rotation der Antriebswelle 24 und damit der Erregerrotoren 22 werden die Rollenschneidmesser 16 durch die Wirkung der Permanentmagneten 26 in eine Schwingung versetzt, die im wesentlichen parallel zur Antriebswelle 18 der Rollenschneidmesser 16 ausgerichtet ist. Die Schwingung hat eine Frequenz von etwa 500 Hz und eine Amplitude von etwa 0,5 mm. Durch die Schwingung der Rollenschneidmesser 16 wird ein Ansetzen von Produktrückständen bzw. Produktpartikeln an den Rollenschneidmessern 16 weitgehend unterbunden.

In den Figuren 3 und 4 ist eine alternative Ausführungsform einer Rollenschneideinrichtung 30 dargestellt, die weitgehend der Rollenschneideinrichtung nach den Figuren 1 und 2 entspricht, sich von dieser aber dadurch unterscheidet, daß sie statt einem magnetomechanischen Erregersystem ein elektromagnetisches Erregersystem aufweist. Das elektromagnetische Erregersystem umfaßt Elektromagneten 32, welche in die Zwischenräume zwischen den Rollenschneidmessern 16 eingreifen und die gestellfest angeordnet sind. Die Elektromagneten 32 sind über elektrische Leitungen 34 mit einem elektrischen Steuergerät 36 verbunden, das eine Wechselspannung für die Elektromagneten 32 liefert, so daß die Rollenschneidmesser 16 durch Einwirkung des von dem Elektromagneten 32 erzeugten, sinusförmigen Magnetfelds in Schwingung versetzt werden können.

In Figur 5 ist ein Rollenschneidmesser 16 beim Eintritt in den Produktteppich 12 dargestellt, wobei durch die auf das Rollenschneidmesser 16 ausgeübte Schwingung $X \left(t\right) = ΔX sin Wt$ ein Schnittspalt 50 entsteht, der sich im Bereich der Schneidkante 52 des Rollenschneidmessers 16 durch eine Schnittspaltbreite ΔX von beispielsweise 1 mm auszeichnet.

## Patentansprüche

1. Rollenschneideinrichtung zum Schneiden eines Produktteppichs (12), umfassend mindestens ein rotativ angetriebenes Rollenschneidmesser (16), das auf einer Antriebswelle (18) sitzt, und eine Schwingungseinrichtung (26, 32), die das Rollenschneidmesser (16) einer Schwingung aussetzt, wobei die Schwingung im wesentlichen parallel zur Achse der Antriebswelle ausgerichtet ist, **dadurch gekennzeichnet, daß** die Schwingungseinrichtung (26, 32) ein magnetisches Erregersystem ist, das unmittelbar auf das Rollenschneidmesser einwirkt.

2. Rollenschneideinrichtung nach Anspruch 1, **dadurch gekennzeichnet, daß** das Erregersystem (26) nach einem magnetomechanischen Prinzip arbeitet und mindestens einen Erregerrotor (22) umfaßt, an dem mindestens ein Magnet (26) angeordnet ist.

3. Rollenschneideinrichtung nach Anspruch 2, **dadurch gekennzeichnet, daß** der Magnet (26) ein Permanentmagnet, insbesondere ein Neodym-Eisen-Bor-Magnet, ist.

4. Rollenschneideinrichtung nach Anspruch 1, **dadurch gekennzeichnet, daß** das Erregersystem einen Elektromagneten (32) umfaßt.

5. Rollenschneideinrichtung nach einem der Ansprüche 1 bis 4, **dadurch gekennzeichnet, daß** die Schwingung eine Frequenz von etwa 400 Hz bis 600 Hz, insbesondere von etwa 500 Hz, hat.

6. Rollenschneideinrichtung nach einem der Ansprüche 1 bis 5, **dadurch gekennzeichnet, daß** die Schwingung eine Amplitude von 0,3 mm bis 0,7 mm, insbesondere von etwa 0,5 mm, hat.

7. Rollenschneideinrichtung nach einem der Ansprüche 1 bis 6, **gekennzeichnet durch** eine Schwingungsbegrenzung für das Rollenschneidemesser (16), die einen mechanischen Anschlag (20) darstellt oder an dem Rollenschneidmesser in dessen Sitzbereich **durch** Materialspannungen hergestellt sind.

## Claims

1. Slitter rewinder device for cutting a product substrate (12), comprising at least one rotationally driven slitter rewinder blade (16), which is seated on a drive shaft (18), and a vibration device (26, 32) which subjects the slitter rewinder blade (16) to vibrations, with the vibrations being oriented substantially parallel to the axis of the drive shaft, **characterized in that** the vibration device (26, 32) is a magnetic excitation system which acts directly on the slitter rewinder blade.

2. Slitter rewinder device according to Claim 1,
**characterized in that** the excitation system (26) operates in accordance with a magnetomechanical principle and comprises at least one excitation rotor (22) on which at least one magnet (26) is arranged.

3. Slitter rewinder device according to Claim 2, **characterized in that** the magnet (26) is a permanent magnet, in particular a neodymium-iron-boron magnet.

4. Slitter rewinder device according to Claim 1, **characterized in that** the excitation system comprises an electromagnet (32).

5. Slitter rewinder device according to one of Claims 1 to 4, **characterized in that** the vibration has a frequency of approximately 400 Hz to 600 Hz, in particular of approximately 500 Hz.

6. Slitter rewinder device according to one of Claims 1 to 5, **characterized in that** the vibration has an amplitude of 0.3 mm to 0.7 mm, in particular of approximately 0.5 mm.

7. Slitter rewinder device according to one of Claims 1 to 6, **characterized by** a vibration limiting means for the slitter rewinder blade (16), which vibration limiting means constitutes a mechanical stop (20) or is produced by material stresses on the slitter rewinder blade in the seating region of the latter.

## Revendications

1. Dispositif de coupe à rouleaux pour couper un tapis (12), comprenant au moins une lame de coupe à rouleaux (16) entraînée en rotation logée sur un arbre d'entraînement (18), et un dispositif d'oscillation (26, 32) et qui confère à la lame de coupe à rouleaux (16) une oscillation, l'oscillation étant essentiellement dirigée parallèlement à l'axe de l'arbre d'entraînement,
**caractérisé en ce que**
le dispositif d'oscillation (26, 32) est un système d'excitation magnétique qui agit directement sur la lame de coupe à rouleaux.

2. Dispositif de coupe à rouleaux selon la revendication 1,
**caractérisé en ce que**
le système d'excitation (26) fonctionne selon un principe magnétomécanique et comprend au moins un rotor d'excitation sur lequel est disposé au moins un aimant (26).

3. Dispositif de coupe à rouleaux selon la revendication 2,
**caractérisé en ce que**
l'aimant (26) est un aimant permanent, en particulier un aimant en néodyme, fer et bore.

4. Dispositif de coupe à rouleaux selon la revendication 1,
**caractérisé en ce que**
le système d'excitation comprend un électro-aimant (32).

5. Dispositif de coupe à rouleaux selon l'une quelconque des revendications 1 à 4,
**caractérisé en ce que**
l'oscillation présente une fréquence de 400 Hz à 600 Hz environ, en particulier de 500 Hz environ.

6. Dispositif de coupe à rouleaux selon l'une quelconque des revendications 1 à 5,
**caractérisé en ce que**
l'oscillation présente une amplitude de 0,3 mm à 0,7 mm, en particulier de 0,5 mm environ.

7. Dispositif de coupe à rouleaux selon l'une quelconque des revendications 1 à 6,
**caractérisé par**
une limitation d'oscillation pour la lame de coupe à rouleaux (16) qui représente une butée mécanique (20) ou est réalisée sur la lame de coupe à rouleaux dans la zone de siège de celle-ci par des contraintes de matériau.
